# DEMANDE DE BREVET EUROPEEN

(11) **EP 4 589 555 A1**
(43) Date de publication de la demande: **23.07.2025**
(21) Numéro de dépôt: 25151310.7
(22) Date de dépôt: 10.01.2025
(51) Int. Cl.: G07C 9/00

(54) **SYSTÈME ANTI-INTRUSION À ÉCONOMIE D'ÉNERGIE**

(30) Priorité: 19.01.2024 FR 2400543
(71) Demandeur: Cogelec, 85290 Mortagne-sur-Sèvre (FR)
(72) Inventeur: LECLERC, Roger, 85130 Les Landes Genusson (FR)
(74) Mandataire: Lequien, Philippe

(57) **Abrégé**

L'invention concerne un système anti-intrusion comprenant :
- une porte (1),
- une serrure (2) intégrée à la porte (1), présentant un cylindre (21) mécanique susceptible d'être entraîné par une clé autorisée pour déplacer des moyens de verrouillage (22) de la porte (1) en position fermée d'une position verrouillée à une position déverrouillée, ou inversement,
- des moyens de condamnation (3) réversible du cylindre alimentés électriquement,
- des moyens d'alimentation électrique autonome (41) intégrés à la porte (1) et aptes à alimenter électriquement les moyens de condamnation (3).

## Description

Le domaine de l'invention est celui de la conception et de la fabrication d'équipements de portes, et plus spécifiquement d'équipements conçus pour contrer des intrusions.

Plus précisément, l'invention concerne un système anti-intrusion comprenant un cylindre mécanique susceptible d'être ouvert par une clé, et des moyens supplémentaires de condamnation réversible du cylindre.

Les dispositifs de fermeture classiques d'une porte peuvent comprendre une serrure couplée à une porte, la serrure intégrant un pêne de verrouillage destiné à coopérer avec une gâche située sur un dormant de la porte, le pêne étant par exemple actionné par la coopération d'une clé dans un cylindre mécanique.

Afin d'améliorer la sécurité de ce type de dispositifs, diverses évolutions ont tantôt cherché à améliorer la combinaison clé-cylindre, ou tantôt cherché à améliorer les accessoires de ces dispositifs de fermeture.

Il a également été proposé des moyens de condamnation réversible des cylindres mécaniques. Ces moyens de condamnation de type électromécaniques permettent de rendre inutilisable une clé compatible avec un cylindre mécanique, lorsque ces moyens de condamnation sont actifs, c'est-à-dire lorsqu'ils exercent une action sur le cylindre empêchant son actionnement à l'aide de la clé compatible. Une consigne électronique à destination d'une unité informatique pilotant des moyens de condamnation, issue d'une authentification électronique, est par exemple nécessaire afin de désactiver ces moyens de condamnation. Une problématique réside dans la nécessité de l'alimentation électrique continue des moyens de condamnation, et des conséquences d'une panne de courant.

L'invention a pour objectif de palier les inconvénients de l'art antérieur

Plus précisément, l'invention a pour objectif de proposer un système anti-intrusion plus sécurisé que ce que propose l'art antérieur.

L'invention a également pour objectif de fournir un tel système qui permette de palier aux conséquences d'une panne de courant sur les éléments électromécaniques de tels systèmes anti-intrusions.

Ces objectifs, ainsi que d'autres qui apparaîtront par la suite, sont atteints grâce à l'invention qui a pour objet un système anti-intrusion comprenant :
- une porte,
- une serrure associée à la porte, présentant un cylindre mécanique susceptible d'être entraîné par une clé autorisée pour déplacer des moyens mécaniques de verrouillage de la porte en position fermée d'une position verrouillée à une position déverrouillée, ou inversement,
- des moyens de condamnation réversible du cylindre alimentés électriquement,
- des moyens d'alimentation électrique autonome portés par la porte et aptes à alimenter électriquement les moyens de condamnation, les moyens d'alimentation électrique autonome comprenant au moins une batterie électrique rechargeable,

caractérisé en ce que la porte intègre également une unité informatique paramétrée pour :
   - détecter une alimentation électrique des moyens de condamnation par les moyens d'alimentation électrique autonome,
   - mesurer l'autonomie des moyens d'alimentation électrique autonome,
   - mémoriser un seuil limite de l'autonomie correspondant à un seuil prédéterminé de déchargement des moyens d'alimentation électrique autonome,
et en ce que les moyens de condamnation sont configurés pour être désactivés lorsque le seuil limite est atteint, de façon à autoriser un entraînement du cylindre par une clé autorisée, et en ce que la porte est montée sur un dormant raccordé électriquement à une alimentation électrique générale, le dormant présentant des moyens primaires de connexion électrique et la porte présentant des moyens secondaires de connexion électrique destinés à être en contact électrique avec les moyens primaires de connexion électrique lorsque le porte est fermée,
et en ce que l'unité informatique est paramétrée pour :
   - détecter une alimentation électrique par les moyens secondaires de connexion et,
   - en cas de détection d'une alimentation électrique par les moyens secondaires de connexion, rendre inactifs les moyens d'alimentation électrique autonomes,
   - en cas de détection d'une absence d'alimentation électrique par les moyens secondaires de connexion, activer les moyens d'alimentation électrique autonomes ; et en ce que la porte intègre des moyens de communication à longue distance aptes à communiquer avec un dispositif informatique distant de la porte,
et en ce qu'il comprend un capteur de position fermée de la porte relié à l'unité informatique pour lui transmettre un signal de position fermée de la porte, et en ce que l'unité informatique est paramétrée pour émettre une notification au dispositif informatique distant en cas de détection d'une absence d'alimentation électrique par les moyens secondaires de connexion tandis qu'elle reçoit un signal de position fermée.

Un tel système permet de maintenir le niveau de sécurité qu'il confère grâce aux moyens de condamnation, pendant le laps de temps correspondant à l'autonomie restante des moyens d'alimentation électrique autonome jusqu'au seuil limite, seuil où la désactivation des moyens de condamnation évite de rendre la porte inouvrable par la suite.

Il est ainsi optimisé la capacité du système à condamner le cylindre mécanique, et d'éviter une intrusion lors d'une panne de courant, ceci le plus longtemps possible avant de désactiver les moyens de condamnation du cylindre.

Grâce au montage de la porte sur un dormant raccordé électriquement à une alimentation électrique générale, et au paramétrage ad hoc de l'unité informatique, il est permis d'alimenter électriquement les composants électriques du système anti-intrusion en priorité avec une autre source que les moyens d'alimentation électrique autonome, afin de les préserver et/ou de les recharger.

Les moyens de communication longue distance aptes à communiquer avec un dispositif informatique distant de la porte permettent la consultation d'informations relatives au système depuis le dispositif informatique distant, ou la transmission d'informations relatives au système à destination du dispositif informatique distant.

Le dispositif informatique distant peut correspondre à un ordinateur conçu pour téléopérer le système, ou bien à un ordiphone.

Grâce au capteur de position fermée de la porte relié à l'unité informatique et au paramétrage de l'unité informatique, il est permis à des utilisateurs ou bien à un gestionnaire de prendre connaissance d'une panne de courant entraînant l'utilisation des ressources des moyens d'alimentation électrique autonome.

Selon des variantes préférées, la porte intègre des équipements électriques additionnels, parmi les équipements suivants :
- alarme ;
- sonnette ;
- écran ;
- moyens de communication courte distance ;
- lecteur de badge d'accès.

Le système peut alors proposer diverses fonctions supplémentaires enrichissant l'expérience utilisateur, ainsi que la sécurisation qu'il procure.

Par exemple, un badge peut être utilisé pour désactiver simplement les moyens de condamnation afin de permettre l'ouverture de la porte à l'aide d'une clé compatible.

Selon un autre exemple, des moyens de communication courte distance peuvent être également utilisés pour désactiver les moyens de condamnation, notamment à l'aide d'un ordiphone sur lequel est installé une application disposant de droits d'accès.

Dans ce cas, avantageusement, l'unité informatique est paramétrée pour :
- mémoriser un seuil intermédiaire d'autonomie des moyens d'alimentation électrique autonome ;
- désactiver l'alimentation des équipements électriques additionnels lorsqu'une énergie résiduelle des moyens d'alimentation électrique autonome atteint ou descend en dessous du seuil intermédiaire d'autonomie.

Ceci permet de prolonger le temps de sécurisation de la porte à l'aide de moyens de condamnation actifs, tout en permettant le maintien opérationnel d'équipements électriques additionnels jusqu'à ce que le seuil intermédiaire d'autonomie soit atteint.

Préférentiellement, le seuil limite correspond à un état complètement déchargé des moyens d'alimentation électrique autonome.

Dans ce cas, avantageusement, l'unité informatique est paramétrée pour :
- mémoriser un seuil spécifique d'autonomie des moyens d'alimentation électrique autonome ;
- désactiver l'alimentation des moyens de communication à longue distance lorsqu'une énergie résiduelle des moyens d'alimentation électrique autonome atteint ou descend en dessous du seuil spécifique d'autonomie.

De tels moyens de communication longue distance peuvent se révéler particulièrement énergivores. En conséquence, il est particulièrement avantageux de les désactiver avec un seuil spécifique d'autonomie, notamment rapidement après l'arrêt d'une alimentation électrique sur secteur.

Selon une caractéristique préférée, l'unité informatique est paramétrée, en cas d'atteinte d'au moins un des seuils mémorisés, pour :
- réactiver temporairement les moyens de communication à longue distance ;
- émettre une notification relative au seuil atteint par le biais des moyens de communication à longue distance ;
- désactiver les moyens de communication à longue distance immédiatement après l'émission de la notification.

De cette manière, un gestionnaire est informé de chaque seuil d'autonomie atteint par les moyens d'alimentation électrique autonome.

Avantageusement, l'unité informatique est paramétrée pour émettre l'autonomie des moyens d'alimentation électrique autonome avec la notification.

D'autres caractéristiques et avantages de l'invention apparaîtront plus clairement à la lecture de la description suivante d'un mode de réalisation préférentiel de l'invention, donné à titre d'exemple illustratif et non limitatif, et des dessins annexés parmi lesquels :
- la figure 1 est une représentation schématique d'une porte d'un système anti-intrusion selon l'invention ;
- la figure 2 est une représentation schématique du système.

La figure 1 illustre une partie du système anti-intrusion selon l'invention, et la figure 2 illustre l'intégration de composants du système sur la porte 1.

Ce système anti-intrusion comprend une porte 1 monté mobile dans un dormant 11 entre une position d'obturation d'un passage défini par le dormant 11 et une position de libération du passage.

Le système comprend également une serrure 2 associée à la porte 1.

Selon le présent mode de réalisation, la serrure 2 prend la forme d'un bandeau installé en applique sur la porte 1 et son dormant 11. Plus précisément, la serrure 2 présente une première partie 201 portée par la porte 11, et une seconde partie 202 portée par le dormant 11.

La serrure 2 comprend également :
- des moyens mécaniques de verrouillage 22 de la porte 1 en position fermée ;
- un cylindre 21 mécanique configuré pour permettre, à l'aide d'une clé compatible, l'entrainement des moyens mécaniques de verrouillage 22 d'une position verrouillée à une position déverrouillée, et inversement.

Les moyens de verrouillage 22 sont selon le présent mode de réalisation des pennes de verrouillage 221 destiné à faire saillie de la première partie 201 de la serrure, et à s'insérer dans des gâches présentées par la seconde partie 202 de la serrure 2.

La serrure 2 comprend en outre une poignée, permettant l'actionnement d'un pêne biseauté pour ouvrir la porte 1 après le déverrouillage des moyens de verrouillage 22.

Bien entendu, les moyens de verrouillage peuvent prendre une autre forme que des moyens mécaniques, par exemple des moyens magnétiques.

Le système anti-intrusion comprend également des moyens de condamnation 3 réversible du cylindre 21 mécanique.

Ces moyens de condamnation 3 sont de type électrique, et sont par conséquent alimentés électriquement.

Les moyens de condamnation 3 sont configurés pour pouvoir adopter soit un état actif dans lequel ils bloquent la capacité du cylindre 21 à entraîner les moyens de verrouillage 22 même lorsqu'une clé compatible est utilisée, ou un état désactivé dans lequel une clé compatible permet d'actionner le cylindre 21 et modifier la position des moyens de verrouillage 22.

Les moyens de condamnation 3 comprennent par exemple un arrêtoir et un actionneur électrique.

L'arrêtoir est déplaçable de façon réversible entre une position active dans laquelle il interdit l'actionnement du cylindre 21, par exemple la rotation d'un panneton du cylindre, et une position inactive dans laquelle l'arrêtoir libère la rotation du panneton.

Selon un mode de réalisation particulier, l'arrêtoir comporte un ressort de rappel qui sollicite en permanence l'arrêtoir vers sa position inactive.

L'actionneur électrique est quant à lui associé à l'arrêtoir afin, lorsque l'actionneur électrique est alimenté en électricité, d'entraîner le déplacement de l'arrêtoir vers sa position active.

Les moyens de condamnation 3 comprennent en outre une unité de commande qui pilote l'actionneur électrique, notamment en l'alimentant en électricité ou en suspendant son alimentation en électricité. La réception d'une consigne de décondamnation par l'unité de commande entraîne la suspension de l'alimentation électrique de l'actionneur électrique, et ainsi le passage de l'arrêtoir de sa position active vers sa position inactive sous l'effet de son ressort de rappel.

Selon le présent mode de réalisation, la porte 1 intègre des équipements électriques additionnels.

Ces équipements électriques additionnels sont notamment les suivants :
- une alarme 61 ;
- une sonnette 62 ;
- un écran 63 ;
- des moyens de communication courte distance 64 ;
- au moins un lecteur de badge d'accès 65.

L'alarme 61 correspond à un module électronique conçu pour déclencher une alerte, suite à la réception d'un signal de tentative d'intrusion issu d'un composant électronique du système anti-intrusion, ou d'un autre élément électronique externe compatible. L'alarme 61 comprend par exemple un haut-parleur apte à émettre une alerte sonore, ou des moyens de contrôle d'un haut-parleur du système anti-intrusion pour émettre une alerte sonore.

La sonnette 62 comprend quant à elle un actionneur situé sur une face externe de la porte 1, et un haut-parleur apte à émettre une sonnerie, ou des moyens de contrôle d'un haut-parleur du système anti-intrusion pour émettre une sonnerie.

L'écran 63 est destiné à afficher des informations sur le système anti-intrusion, et permettre la réalisation d'actions sur le système. Par exemple, l'écran 63 peut être tactile et permettre la saisie d'un code d'identification.

Les moyens de communication courte distance 64 correspondent selon le présent mode de réalisation à des composants électroniques mettant en oeuvre une norme de télécommunications permettant l'échange bidirectionnel de données à courte distance en utilisant des ondes radio UHF sur une bande de fréquence prédéterminée. Par exemple, la norme mise en oeuvre est celle désignée par la marque déposée Bluetooth.

Selon un autre mode de réalisation les moyens de communication courte distance 64 peuvent être du type permettant une communication en champ proche, souvent désignée par le sigle anglais NFC.

Il est envisageable que plusieurs technologies soient simultanément mises en oeuvre par les moyens de communication courte distance 64, dont le Bluetooth et la NFC.

Le lecteur de badges d'accès 65 est conçu pour permettre l'identification des badges prédéterminés porteurs d'identifiants autorisées par le système anti-intrusion.

Le lecteur de badges d'accès 65 peut être conçu pour lire des badges magnétiques, des badges RFID, ou encore d'autres types de badges. Par exemple, le lecteur de badges d'accès 65 peut être associé aux moyens de communication courte distance 64 afin de permettre la lecture de badges mettant en oeuvre ce type de protocole de communication.

Selon d'autres modes de réalisation envisageables, la porte 1 pourrait n'intégrer aucun de ces équipements électriques additionnels, ou seulement un seul, voire seulement une partie de ces équipements.

La porte 1 intègre également des moyens de communication longue distance 66 aptes à communiquer avec un dispositif informatique distant de la porte 1.

Le dispositif informatique distant peut correspondre à une station informatique ou encore à un ordiphone.

La porte 1 intègre en outre une unité informatique 5 couplée aux moyens de condamnation 3, aux équipements électriques additionnels, et aux moyens de communication longue distance 66 afin de les opérer et de les piloter.

Les moyens de condamnation 3, les équipements électriques additionnels, et les moyens de communication longue distance 66, et l'unité informatique 5 nécessitent chacun d'être alimenté en électricité.

A cet effet, selon le présent mode de réalisation, le système anti-intrusion comprend un système d'alimentation électrique comprenant :
- une alimentation électrique générale 42 ;
- des moyens d'alimentation électrique autonome 41.

Tel qu'évoqué précédemment, la porte 1 est montée sur un dormant 11.

Ce dormant 11 est raccordé électriquement à l'alimentation électrique générale 42. Cette alimentation électrique générale 42 correspond à un raccordement sur le secteur afin de disposer d'une alimentation continue, sauf en cas de panne de courant.

Le dormant 11 présente alors des moyens primaires de connexion 421 électrique et la porte 1 présentant des moyens secondaires de connexion 422 électrique destinés à être en contact électrique avec les moyens primaires de connexion 421 électrique lorsque le porte est fermée.

Les moyens primaires de connexion 421 et les moyens secondaires de connexion 422 prennent concrètement la forme de bornes électriques entrant en contact les unes des autres lors de la fermeture de la porte 1.

Les moyens d'alimentation électrique autonome 41 sont portés par la porte 1.

Ces moyens d'alimentation électrique autonome 41 sont notamment aptes à alimenter électriquement les moyens de condamnation 3.

Les moyens d'alimentation électrique autonome 41 comprennent au moins une batterie électrique.

Tel que cela est détaillé par la suite, les moyens de condamnation 41 sont configurés pour être désactivés lorsque qu'un seuil limite S1 d'autonomie de la batterie électrique est atteint, de façon à autoriser un entraînement du cylindre 21 par une clé autorisée

La batterie électrique est préférentiellement rechargeable. Lorsque l'alimentation électrique générale 42 est active (porte 1 fermée), la batterie électrique est rechargée, et est maintenue à son état de charge optimal.

Les moyens d'alimentation électrique autonome 41 comprennent également un sous-système de détermination de l'état de charge de la batterie électrique.

Ce sous-système de détermination permet d'établir le niveau d'énergie résiduelle de la batterie électrique afin de déterminer une autonomie.

Il est envisageable un mode de réalisation dans lequel le système d'alimentation électrique ne comprendrait que des moyens d'alimentation électrique autonome 41. Dans ce cas, les moyens d'alimentation électrique autonome 41 peuvent comprendre une génératrice associée à un élément entraîné en mobilité de la porte 1 lors de son ouverture, afin de produire de l'électricité à chaque actionnement de la porte 1, et de recharger la batterie électrique des moyens d'alimentation électrique autonome 41.

Le système comprend encore un capteur de position fermée 67 de la porte 1 relié à l'unité informatique 5 pour lui transmettre un signal de position fermée de la porte 1.

Ce capteur de position fermée 67 est notamment distinct des moyens secondaires de connexion 422.

L'unité informatique 5 comprend des moyens de traitement, une mémoire électronique, et est couplée aux composants électroniques et électromécaniques du système anti-intrusion afin de détecter des événements, de mesurer des paramètres, de réaliser des suivis, et de piloter ces composants.

Tel que cela est détaillé par la suite, l'unité informatique 5 est programmable et est conçue pour mémoriser, c'est-à-dire stocker dans sa mémoire électronique, des seuils d'autonomie des moyens d'alimentation électrique autonome 41, et plus précisément de la batterie électrique.

Ces seuils d'autonomie sont entre autres :
- un seuil limite S1 ;
- un seuil intermédiaire S2 d'autonomie, supérieur au seuil limite S1 ;
- un seuil spécifique S3 d'autonomie, également supérieur au seuil limite S1, et préférentiellement supérieur au seuil intermédiaire S2.

Plus précisément, l'unité informatique 5 est paramétrée pour détecter une alimentation électrique des moyens de condamnation 3 par les moyens d'alimentation électrique autonome 41 intégrés à la porte 1.

On rappelle que, selon un mode de réalisation envisageable, les moyens de condamnation 3 sont alimentés seulement par les moyens d'alimentation électrique autonome 41 intégrés à la porte 1 (c'est-à-dire en l'absence de tout autre moyen d'alimentation tel qu'une alimentation électrique générale). Toutefois, selon un autre mode de réalisation envisageable incluant cette fois une alimentation électrique générale, l'alimentation électrique des moyens de condamnation 3 par les moyens d'alimentation électrique autonome 41 ne se produit qu'en cas d'arrêt d'alimentation par l'alimentation électrique générale 42.

En tout état de cause, l'unité informatique 5 est paramétrée pour :
- mesurer l'autonomie des moyens d'alimentation électrique autonome 41,
- mémoriser le seuil limite S1 de l'autonomie,
- désactiver les moyens de condamnation 3 lorsque le seuil limite S1 est atteint, de façon à autoriser un entraînement du cylindre 21 par une clé autorisée.

Le seuil limite S1 correspond à un seuil prédéterminé de déchargement des moyens d'alimentation électrique autonome 41 intégrés à la porte 1.

Selon le mode de réalisation préféré, le seuil limite S1 correspond à un état complètement déchargé des moyens d'alimentation électrique autonome 41.

L'unité informatique 5 est également paramétrée pour :
- mémoriser le seuil intermédiaire S2 d'autonomie des moyens d'alimentation électrique autonome 41 ;
- désactiver l'alimentation des équipements électriques additionnels lorsqu'une énergie résiduelle des moyens d'alimentation électrique autonome 41 atteint ou descend en dessous du seuil intermédiaire S2 d'autonomie.

L'unité informatique 5 est encore paramétrée est paramétrée pour :
- mémoriser le seuil spécifique S3 d'autonomie des moyens d'alimentation électrique autonome 41 ;
- désactiver l'alimentation des moyens de communication à longue distance 66 lorsqu'une énergie résiduelle des moyens d'alimentation électrique autonome 41 atteint ou descend en dessous du seuil spécifique S3 d'autonomie.

Les seuils d'autonomie, et les désactivations qu'ils entraînent, permettent de maximiser la protection offerte grâce au système anti-intrusion.

Selon l'exemple illustré sur la figure 2, les seuils sont les suivants :
- seuil spécifique S3 = 75% de la capacité maximale de la batterie électrique des moyens d'alimentation électrique autonome 4 ;
- seuil intermédiaire S2 = 50% de la capacité maximale de la batterie électrique des moyens d'alimentation électrique autonome 4 ;
- seuil limite S1 = 25% de la capacité maximale de la batterie électrique des moyens d'alimentation électrique autonome 4.

D'autres seuils et d'autres valeurs de seuils sont envisageables. Notamment, des valeurs de seuils peuvent être calculées et mémorisées par l'unité informatique 5 à l'aide d'autres paramètres du système au moment de la perte d'alimentation par l'alimentation électrique générale 42.

Dans cet exemple, tant que les moyens d'alimentation électrique autonome 41 n'ont pas atteint le seuil spécifique S3 (charge de la batterie électrique comprise de 75% à 100%, le système garde la totalité de ses systèmes électroniques actifs.

Le système peut notamment signaler aux gestionnaires ou utilisateurs l'incident par le biais des moyens de communication à longue distance 66, qui sont toujours actifs.

En effet, l'unité informatique 5 est paramétrée pour émettre une notification au dispositif informatique distant en cas de détection d'une absence d'alimentation électrique par les moyens secondaires de connexion tandis qu'elle reçoit un signal de position fermée, ce qui correspond à un cas dans lequel les moyens d'alimentation électrique autonome 41 sont mis à contribution.

Quand les moyens d'alimentation électrique autonome 41 atteignent le seuil spécifique S3 (charge de la batterie électrique à 75%), l'unité informatique 5 désactive les moyens de communication à longue distance 66. Ceci correspond à un premier état d'action limité du système anti-intrusion. Ce premier état d'action limité procure une économie d'énergie, mais permet de maintenir actifs les autres fonctionnalités du système, dont les moyens de condamnation 3.

Quand les moyens d'alimentation électrique autonome 41 atteignent le seuil intermédiaire S2 (charge de la batterie électrique à 50%), l'unité informatique 5 désactive les équipements électriques additionnels. Ceci correspond à un deuxième état d'action limité du système anti-intrusion. Ce deuxième état d'action limité améliore l'économie d'énergie, mais permet de maintenir actifs les moyens de condamnation 3.

Enfin, quand les moyens d'alimentation électrique autonome 41 atteignent le seuil limite S1 (charge de la batterie électrique à 25%) de l'autonomie, les moyens de condamnation 3 sont désactivés, autorisant par la suite un entraînement du cylindre 21 par une clé autorisée.

Tel qu'évoqué précédemment, d'autres seuils peuvent être mis en place.

Par exemple, seule une partie des équipements électriques additionnels peut être désactivée avec le seuil intermédiaire S2, tandis que les moyens de communication courte distance 64 et le lecteur de badge d'accès 65 restent actifs. Un autre seuil, préalable au seuil limite S1, provoque quant à lui la désactivation de ces équipements électriques additionnels résiduels. Ceci permet la réalisation d'une authentification par badge d'accès ou par le biais des moyens de communication courte distance pour désactiver temporairement les moyens de condamnation 3 afin d'ouvrir la porte 1.

L'unité informatique 5 est aussi paramétrée pour :
- détecter une alimentation électrique par les moyens secondaires de connexion 422 et,
- en cas de détection d'une alimentation électrique par les moyens secondaires de connexion 422, rendre inactifs les moyens d'alimentation électrique autonome 41,
- en cas de détection d'une absence d'alimentation électrique par les moyens secondaires de connexion 422, activer les moyens d'alimentation électrique autonome 41.

Un rechargement immédiat des moyens d'alimentation électrique autonome 41 est alors réalisé, en évitant qu'ils ne se déchargent davantage.

L'unité informatique 5 est avantageusement paramétrée pour réactiver temporairement les moyens de communication longue distance 66 lorsqu'un seuil est atteint, et pour émettre par le biais de ces moyens de communication longue distance 66 une notification au dispositif informatique distant.

Cette notification est notamment destinée à avertir un utilisateur ou un opérateur du système du franchissement des seuils.

Par ailleurs, l'unité informatique 5 est paramétrée pour émettre l'autonomie restante des moyens d'alimentation électrique autonome 41 avec la notification.

Suite à l'émission de la notification, les moyens de communication longue distance 66 sont directement désactivés, de nouveau, afin d'économiser l'énergie résiduelle de la batterie électrique.

En d'autres termes, l'unité informatique 5 est paramétrée, en cas d'atteinte d'au moins un des seuils mémorisés (le seuil intermédiaire par exemple), pour :
- réactiver temporairement les moyens de communication longue distance 66 ;
- émettre la notification relative au seuil atteint par le biais des moyens de communication longue distance 66 ;
- désactiver les moyens de communication longue distance 66 immédiatement après l'émission de la notification.

L'unité informatique 5 est enfin paramétrée pour réactiver des moyens de communication longue distance 66 en cas de détection d'une nouvelle alimentation électrique par les moyens secondaires de connexion 422. Une communication longue distance entre l'unité informatique 5 et un dispositif informatique distant, notamment celui d'un gestionnaire, est alors possible. L'unité informatique 4 peut notamment émettre une notification formant un rapport de situation intégrant notamment les événements survenus ainsi que leurs horodatages.

L'invention forme un système anti-intrusion autonome qui s'adapte à l'énergie résiduelle des moyens d'alimentation électrique autonome 41 pour garantir la sécurité d'une zone. Ce système maximise la fenêtre temporelle pendant laquelle il a la capacité d'envoyer des informations vers son gestionnaire, et maintient la sécurité pour un temps acceptable avant une possibilité d'intrusion.

Grâce au système anti-intrusion, il n'est pas possible d'utiliser une clé mécanique ou de casser le cylindre pour ouvrir la porte lors d'une coupure de courant, avant la désactivation des moyens de condamnation. Cependant, le système permet de libérer cette fonction lorsque toute son énergie aura disparue permettant à son gestionnaire, après un temps acceptable de sécurité, de pouvoir quand même utiliser sa clé mécanique.

## Revendications

1. Système anti-intrusion comprenant :
- une porte (1),
- une serrure (2) associée à la porte (1), présentant un cylindre (21) mécanique susceptible d'être entraîné par une clé autorisée pour déplacer des moyens de verrouillage (22) de la porte (1) en position fermée d'une position verrouillée à une position déverrouillée, ou inversement,
- des moyens de condamnation (3) réversible du cylindre alimentés électriquement,
- des moyens d'alimentation électrique autonome (41) portés par la porte (1) et aptes à alimenter électriquement les moyens de condamnation (3), les moyens d'alimentation électrique autonome (41) comprenant au moins une batterie électrique rechargeable,
**caractérisé en ce que** la porte (1) intègre également une unité informatique (5) paramétrée pour:
- détecter une alimentation électrique des moyens de condamnation (3) par les moyens d'alimentation électrique autonome (41),
- mesurer l'autonomie des moyens d'alimentation électrique autonome (41),
- mémoriser un seuil limite (S1) de l'autonomie correspondant à un seuil prédéterminé de déchargement des moyens d'alimentation électrique autonome (41),
et **en ce que** les moyens de condamnation (41) sont configurés pour être désactivés lorsque le seuil limite (S1) est atteint, de façon à autoriser un entraînement du cylindre (21) par une clé autorisée,
et **en ce que** la porte (1) est montée sur un dormant (11) raccordé électriquement à une alimentation électrique générale (42), le dormant (11) présentant des moyens primaires de connexion (421) électrique et la porte (1) présentant des moyens secondaires de connexion (422) électrique destinés à être en contact électrique avec les moyens primaires de connexion (421) électrique lorsque le porte (1) est fermée,
et **en ce que** l'unité informatique (5) est paramétrée pour :
- détecter une alimentation électrique par les moyens secondaires de connexion (422) et,
- en cas de détection d'une alimentation électrique par les moyens secondaires de connexion (422), rendre inactifs les moyens d'alimentation électrique autonomes (41),
- en cas de détection d'une absence d'alimentation électrique par les moyens secondaires de connexion (422), activer les moyens d'alimentation électrique autonomes (41) ;
et **en ce que** la porte (1) intègre des moyens de communication à longue distance (66) aptes à communiquer avec un dispositif informatique distant de la porte (1),
et **en ce qu'**il comprend un capteur de position fermée (67) de la porte relié à l'unité informatique (5) pour lui transmettre un signal de position fermée de la porte (1), et **en ce que** l'unité informatique (5) est paramétrée pour émettre une notification au dispositif informatique distant en cas de détection d'une absence d'alimentation électrique par les moyens secondaires de connexion (422) tandis qu'elle reçoit un signal de position fermée.

2. Système anti-intrusion selon la revendication 1, **caractérisé en ce que** la porte (1) intègre des équipements électriques additionnels, parmi les équipements suivants :
- alarme (61) ;
- sonnette (62) ;
- écran (63) ;
- moyens de communication courte distance (64) ;
- lecteur de badge d'accès (65).

3. Système anti-intrusion selon la revendication 2, **caractérisé en ce que** l'unité informatique (5) est paramétrée pour :
- mémoriser un seuil intermédiaire (S2) d'autonomie des moyens d'alimentation électrique autonome (41) ;
- désactiver l'alimentation des équipements électriques additionnels lorsqu'une énergie résiduelle des moyens d'alimentation électrique autonome (41) atteint ou descend en dessous du seuil intermédiaire (S2) d'autonomie.

4. Système anti-intrusion selon l'une quelconque des revendications précédentes, **caractérisé en ce que** le seuil limite (S1) correspond à un état complètement déchargé des moyens d'alimentation électrique autonome.

5. Système anti-intrusion selon l'une quelconque des revendications précédentes, **caractérisé en ce que** l'unité informatique (5) est paramétrée pour :
- mémoriser un seuil spécifique (S3) d'autonomie des moyens d'alimentation électrique autonome (41) ;
- désactiver l'alimentation des moyens de communication à longue distance (66) lorsqu'une énergie résiduelle des moyens d'alimentation électrique autonome (41) atteint ou descend en dessous du seuil spécifique (S3) d'autonomie.

6. Système anti-intrusion selon la revendication précédente, **caractérisé en ce que** l'unité informatique (5) est paramétrée, en cas d'atteinte d'au moins un des seuils mémorisés, pour :
- réactiver temporairement les moyens de communication à longue distance (66) ;
- émettre une notification relative au seuil atteint par le biais des moyens de communication à longue distance (66) ;
- désactiver les moyens de communication à longue distance (66) immédiatement après l'émission de la notification.

7. Système anti-intrusion selon l'une quelconque des revendications précédentes, **caractérisé en ce que** l'unité informatique (5) est paramétrée pour émettre l'autonomie des moyens d'alimentation électrique autonome (41) avec la notification.
